# EUROPÄISCHE PATENTSCHRIFT

(11) **EP 0 477 208 B1**
(45) Veröffentlichungstag und Bekanntmachung des Hinweises auf die Patenterteilung: **29.12.1993**
(21) Anmeldenummer: 90908489.9
(22) Anmeldetag: 07.06.1990
(51) Int. Cl.: D02G 1/16, D02G 1/06, D02G 1/20

(54) **VERFAHREN ZUM LUFTTEXTURIEREN SOWIE VORRICHTUNG ZU SEINER DURCHFÜHRUNG**
PROCESS AND DEVICE FOR AIR TEXTURING
PROCEDE ET DISPOSITIF DE TEXTURATION A L'AIR

(30) Priorität: 16.06.1989 DE 3919758
(43) Veröffentlichungstag der Anmeldung: 01.04.1992
(73) Patentinhaber: DIETZE & SCHELL MASHINENFABRIK GMBH, D-96450 Coburg (DE)
(72) Erfinder: WANNAGAT, Horst, D-5804 Herdecke (DE)
(74) Vertreter: König, Werner, Dipl.-Ing.
(86) Internationale Anmeldenummer: DE9000435
(87) Internationale Veröffentlichungsnummer: WO9015890

(56) Entgegenhaltungen:
- FR-A- 2 317 388
- US-A- 4 003 111

## Beschreibung

Die Erfindung betrifft ein Verfahren zum Lufttexturieren von Fäden aus Glasfasern, bei dem die Fäden einem ersten Lieferwerk, von dort einer Texturierdüse und anschließend einem zweiten Lieferwerk zugeführt werden. Sie betrifft ferner eine Vorrichtung zur Durchführung eines solchen Verfahrens mit einem ersten und einem zweiten Lieferwerk und einer zwischen beiden angeordneten Texturierdüse.

Es ist bereits aus der US-A-33 81 346 bekannt, Fäden, z.B. auch solche aus Glasfasern, nicht verdreht über ein erstes Lieferwerk einer Texturierdüse zuzuführen und von dort einem zweiten Lieferwerk zuzuleiten. Bei diesem Vorgehen sind Brüche einzelner Filamente der zugeführten Fäden am Einlauf in die Texturierdüse zu befürchten, die zu Aufschiebungen und letztlich zum Fadenbruch führen können. Derartige einzeln geführte, unverdrehte Fäden führen in der Texturierdüse zu einem unkontrollierten und ungleichmäßigen Aufbauschen. Das so erhaltene texturierte Garn ist dann für viele Anwendungen nicht zufriedenstellend.

Es ist weiter bereits bekannt, Fäden ausgehend von Spinnspulen zusammenzufassen und mit einer Drehung zu versehen. Das so erzeugte Material kann dann einer Texturierdüse zugeführt werden. Aufgrund der Verzwirnung erfolgt eine Einbindung von etwa vorstehenden gebrochenen Filamenten. Diese Einbindung verhindert ein Aufschieben von gebrochenen Filamenten am Einlauf der Texturierdüse. Weiter ergibt dieses Material ein gleichmäßig gebauschtes texturiertes Garn.

Nachteilig ist bei diesem Verfahren allerdings, daß das Verzwirnen als separater Arbeitsprozeß vor der Zuführung zur Texturierdüse einen erheblichen Kostenaufwand darstellt. Nachteilig ist weiter, daß das Verzwirnen bei spröderem Material die Anwendung von Hilfsmitteln erfordert. So ist es z.B. bekannt, bei Glasfasermaterial sogenannte Textilschlichte aufzubringen, um das Verzwirnen dieses Materials überhaupt zu ermöglichen. Nachteilig ist bei diesem Vorgehen nicht nur der zusätzliche Kostenaufwand, sondern auch die Tatsache, daß die angewandte Textilschlichte bei der späteren Verwendung des Garns von Nachteil ist, indem sie z.B. das Einbetten in eine Matrix erschwert.

Schließlich ist es aus der US-A 4 003 111 bekannt, Fäden jeweils von einer Spule abzuziehen und jeden für sich über eine Antriebswalze und eine Umlenkrolle einer Blaseinheit zuzuführen. Diese Blaseinheiten sollen in den Fäden einen Falschdrall bewirken, der ihren Zustand für ein nachfolgendes Lufttexturieren geeigneter macht. Nach dem bekannten Verfahren gelangen also die einzelnen Fäden jeder für sich nach dem Austreten aus den Blaseinheiten in die eigentliche Texturierzone und damit in den Wirkungsbereich von Texturierstrahlen. Die Fäden werden dann weiter einzeln über Rollen auf einen Haspel zu separaten Paketen aufgewickelt.

Bei der bekannten Vorrichtung befinden sich die einen Drall bewirkenden Blaseinheiten also vor der eigentlichen Texturierzone und sollen die Filamente der Fäden verwirren und etwaige Verbindungen zwischen den Filamenten aufbrechen. Die Fäden werden also vor dem Eintritt in die eigentliche Texturiereinrichtung aufgelockert. Demnach ist zu befürchten, daß beim nachfolgenden Einlaufen der Fäden in eine Texturierdüse der Einlauf in diese Düse gestört wird, indem die Filamente der Fäden sich aufbauschen, die Düse verstopfen und Betriebsunterbrechungen verursachen.

Die Aufgabe der vorliegenden Erfindung besteht nun darin, ein Verfahren der eingangs erwähnten Art anzugeben, mit dem bei erheblich reduziertem Aufwand die zu texturierenden Fäden zuverlässig der Texturierdüse zugeführt und dort gleichmäßig texturiert werden können. Dabei soll nur eine geringe Belastung der Fäden erfolgen, so daß auch bei kritischen Ausgangsmaterialien auf die Verwendung von Hilfsmitteln zumindest weitgehend verzichtet werden kann. Ferner ist es Aufgabe der Erfindung, eine zur Durchführung dieses Verfahrens geeignete Vorrichtung anzugeben.

Die gestellte Aufgabe wird bei einem Verfahren der eingangs erwähnten Art erfindungsgemäß dadurch gelöst, daß die Fäden separat oder gefacht dem ersten Lieferwerk zugeführt werden und daß den Fäden zumindest für den Bereich zwischen dem Einlauf der Texturierdüse und deren Auslauf ein Falschdrall aufgegeben wird, der die Gesamtheit der zugeführten Fäden zu einer Einheit zusammenfaßt.

Eine vorbereitende Bearbeitung, z.B. ein Verzwirnen, ist vor der Zuführung zum ersten Lieferwerk nicht erforderlich. Durch das Aufgeben eines Falschdralls und das daraus resultierende Zusammenschließen der Fäden zu einer Einheit werden etwa vorliegende Fadenbrüche eingebunden, so daß es am Düseneinlauf nicht zu Stauungen und Versetzungen kommen kann. Der somit in die Texturierdüse einlaufende Zusammen schluß von Fäden führt zu einer gleichmäßigen Aufbauschung des Garns.

Das erfindungsgemäße Verfahren kann ferner so ausgeführt werden, daß die Fäden zwischen der Texturierdüse und dem zweiten Lieferwerk über einen Falschdrallgeber geführt werden, der den Fäden im Bereich zwischen dem ersten Lieferwerk und dem Falschdrallgeber eine Drehung gibt.

Indem die Fäden nach Passieren der Texturierdüse über einen Falschdrallgeber geführt werden, wird ihnen im Bereich zwischen dem ersten Lieferwerk und dem Falschdrallgeber eine Drehung gegeben, welche die Gesamtheit der zugeführten Fäden zu einer Einheit zusammenbindet, welche etwa vorhandene Brüche von einzelnen Filamenten einschließt. Ein ordnungsgemäßer Einlauf des so gedrehten Garns ist damit sichergestellt. Die auf diese Weise gebildete Einheit wird auch in der Texturierdüse als Gesamtheit der eingeblasenen Luft ausgesetzt. Dies führt dazu, daß nicht einzelne Fäden für sich angegriffen werden, sondern die gesamte Einheit. Das Ergebnis ist eine gleichmäßige Aufbauschung dieses Garns. Dieser Vorteil wird also nicht durch gesonderte Zwirn- und Umspulvorgänge erreicht, sondern lediglich durch Einschaltung eines Falschdrallgebers beliebiger bekannter Bauart in den Garnfluß.

Das erfindungsgemäße Verfahren kann ferner so ausgeführt werden, daß dem Garn im Bereich der Texturierdüse eine Drehung bis zu 150 T/m aufgegeben wird. In vielen Fällen ist es vorteilhaft, den Fäden im Bereich der Texturierdüse eine Drehung von weniger als 100 T/m aufzugeben. Diese Drehung sichert die angestrebten vorteilhaften Effekte bei der Einleitung der Fäden in die Texturierdüse sowie beim Blasvorgang in der Düse selbst. Dabei wird aber durch eine reduzierte Drehung der Fäden die Belastung der einzelnen Filamente und damit die Gefahr von Brüchen reduziert.

Das erfindungsgemäße Verfahren kann ferner so ausgeführt werden, daß dem Garn im Bereich der Texturierdüse eine Z- oder eine S-Drehung gegeben wird. Dadurch kann ein besonderer Effekt am texturierten Garn erzielt werden.

Das erfindungsgemäße Verfahren kann ferner so ausgeführt werden, daß dem ersten Lieferwerk gedrehte und/oder ungedrehte Fäden zugeführt werden. Durch Abstimmung der Materialien und der Drehung der Fäden können die zu erzeugenden texturierten Garne ganz spezielle Eigenschaften insbesondere hinsichtlich Festigkeit, Dehnung und Volumen erhalten.

Eine zur Durchführung des erfindungsgemäßen Verfahrens vorgesehene Vorrichtung zeichnet sich erfindungsgemäß dadurch aus, daß zwischen der Texturierdüse und dem zweiten Lieferwerk ein Falschdrallgeber angeordnet ist, dessen Umlenkkörper ein um seine Achse drehbar gelagerter Drallstift ist, dessen Achse geneigt zur Transportrichtung der Fäden verläuft und dessen Durchmesser größer als 4 mm ist.

Die drehbare Lagerung des Drallstifts vermeidet Reibung und damit Belastung der einzelnen Fäden beim Passieren des Falschdrallgebers. Die Führung der Fäden kann dabei so erfolgen, daß beim Passieren des Drallstiftes Berührungen zwischen den Windungen vermieden werden. Die Neigung des Drallstiftes bezüglich der Transportrichtung der Fäden verhindert Berührungen zwischen den Windungen des Garns beim Passieren des Drallstifts und schont somit ebenfalls das Material. Ein Durchmesser von mehr als 4 mm ermöglicht auch die Verarbeitung von relativ spröden Materialien.

Schließlich kann die erfindungsgemäße Vorrichtung so ausgebildet sein, daß der Falschdrallgeber in seinem Abstand von der Texturierdüse einstellbar ist.

Es ist für jeden Fachmann selbstverständlich, daß die Einstellung und Auswahl der einzelnen Maße, so z.B. des Durchmessers des Drallstifts, der Position des Falschdrallgebers zur Texturierdüse und die in den Lieferwerken erfolgenden Umlenkungen den jeweiligen Erfordernissen des betroffenen Materials sowie dem Garntiter anzupassen sind.

Im folgenden Teil der Beschreibung wird eine Ausführungsform des erfindungsgemäßen Verfahrens sowie einer Vorrichtung hierzu beschrieben. Es zeigt:
- Fig. 1: eine schematische Darstellung der erfindungsgemäßen Texturiervorrichtung und
- Fig. 2: eine Draufsicht auf einen Falschdrallgeber in Richtung des Pfeils A in Fig. 1.

Bei der in Fig. 1 dargestellten Ausführungsform werden drei ungedrehte Fäden 1,2,3 als Multifilamente einem ersten Lieferwerk 4 üblicher Bauart zugeführt. Die Fäden 1,2,3 gelangen nach dem Lieferwerk 4 über einen Einlauf 5 in eine Texturierdüse 6, aus der sie am Auslauf 7 austreten. Die Fäden 1,2,3 werden dann über einen Falschdrallgeber 9 zu einem zweiten Lieferwerk 10 geführt und von dort in Richtung des Pfeils 11 abgezogen.

Die Texturierdüse 6 ist von bekannter Bauart. In ihr werden die hindurchgeführten Fäden 1,2,3 durch das Einblasen von Druckluft in an sich bekannter Weise aufgebauscht.

Der Falschdrallgeber 9 ist mit einem nicht dargestellten Antrieb versehen, der den Falschdrallgeber 9 in Drehungen um eine in Transportrichtung verlaufende Achse versetzt. Er hat einen Ring 12, in dem ein Drallstift 13 gehalten ist, welcher um eine diametral zum Ring 12 laufende Achse gemäß Pfeil 14 frei drehbar gelagert ist. Die Achse des Drallstiftes 13 verläuft nicht quer zur Transportrichtung der Fäden, sondern geneigt dazu.

Die Fäden bilden am Drallstift 13 eine Schlaufe, deren Anfang und Ende sich aufgrund der Neigung des Drallstiftes 13 nicht berühren. Der Drallstift 13 dreht sich entsprechend der Transportgeschwindigkeit der Fäden. Die Relativgeschwindigkeit zwischen der Außenfläche des Drallstifts 13 einerseits und den Fäden andererseits ist Null.

Der Falschdrallgeber 9 ist in seinem Abstand von der Texturierdüse 6 einstellbar, um die Vorrichtung den jeweiligen Gegebenheiten hinsichtlich Material und Garntiter anpassen zu können.

Die Abzugsgeschwindigkeiten der Lieferwerke 4,10 sind in bekannter Weise aufeinander abgestimmt, um der durch das Aufbauschen des Materials eintretenden Verkürzung Rechnung zu tragen.

Bei der Ausführungsform nach den Figuren werden also die Fäden 1,2,3 über das erste Lieferwerk 4 und die Texturierdüse 6 dem Falschdrallgeber 9 zugeführt. Durch Drehung des Falschdrallgebers 9 erhalten die Fäden 1,2,3 eine Drehung, die vorzugsweise unter 100 T/m liegt. Auf diese Weise werden die dem ersten Lieferwerk 4 einzeln zugeführten Fäden 1,2,3 zu einer geschlossenen Einheit zusammengefaßt und als solche am Einlauf 5 in die Texturierdüse 6 eingezogen. Die Zahl der den Fäden aufgegebenen Drehungen pro Längeneinheit wird in Abhängigkeit von den Eigenschaften der gewählten Fäden ermittelt. Dabei ist auch die Materialbeschaffenheit zu berücksichtigen und sicherzustellen, daß durch die Zahl der Drehungen keines der verwendeten Materialien überbelastet wird.

Das den Auslauf 7 verlassende texturierte Garn weist noch die aufgegebenen Drehungen auf. Aufgrund des bekannten Falschdraht-Effektes hat es nach dem Passieren des Falschdrallgebers 9 keine Drehung mehr, wodurch sich ein weiteres Aufbauschen ergibt.

Nach dem erfindungsgemäßen Verfahren und der hierfür vorgesehenen Vorrichtung können bauschfähige Fäden verarbeitet werden. Insbesondere ist dabei aber die Verarbeitung von relativ spröden Fäden, z.B. solchen aus Glasfasern, möglich, da Verfahren und Vorrichtung eine schonende Behandlung dieser Fäden gewährleisten.

## Patentansprüche

1. Verfahren zum Lufttexturieren von Fäden (1,2,3) aus Glasfasern, bei dem die Fäden (1,2,3) einem ersten Lieferwerk (4), von dort einer Texturierdüse (6) und anschließend einem zweiten Lieferwerk (10) zugeführt werden, **dadurch gekennzeichnet,** daß die Fäden (1,2,3) separat oder gefacht dem ersten Lieferwerk (4) zugeführt werden und daß den Fäden (1,2,3) zumindest für den Bereich zwischen dem Einlauf der Texturierdüse (6) und deren Auslauf ein Falschdrall aufgegeben wird, der die Gesamtheit der zugeführten Fäden (1,2,3) zu einer Einheit zusammenfaßt.

2. Verfahren nach Anspruch 1, dadurch gekennzeichnet, daß die Fäden (1,2,3) zwischen der Texturierdüse (6) und dem zweiten Lieferwerk (10) über einen Falschdrallgeber (9) geführt werden, der den Fäden (1,2,3) im Bereich zwischen dem ersten Lieferwerk (4) und dem Falschdrallgeber (9) eine Drehung gibt.

3. Verfahren nach Anspruch 1 oder 2, dadurch gekennzeichnet, daß dem Garn im Bereich der Texturierdüse (6) eine Drehung bis zu 150 T/m aufgegeben wird.

4. Verfahren nach einem der vorhergehenden Ansprüche, dadurch gekennzeichnet, daß dem Garn im Bereich der Texturierdüse (6) eine Drehung von weniger als 100 T/m aufgegeben wird.

5. Verfahren nach einem der vorhergehenden Ansprüche, dadurch gekennzeichnet, daß dem Garn im Bereich der Texturierdüse (6) eine Z- oder eine S-Drehung gegeben wird.

6. Verfahren nach einem der vorhergehenden Ansprüche, dadurch gekennzeichnet, daß dem ersten Lieferwerk (4) gedrehte und/oder ungedrehte Fäden (1,2,3) zugeführt werden.

7. Verfahren nach einem der vorhergehenden Ansprüche, dadurch gekennzeichnet, daß dem ersten Lieferwerk (4) mehrere, in Material und/oder Drehung voneinander abweichende Fäden (1,2,3) zugeführt werden.

8. Vorrichtung zur Durchführung des Verfahrens nach einem der vorhergehenden Ansprüche, mit einem ersten (4) und einem zweiten (10) Lieferwerk und mit einer zwischen beiden angeordneten Texturierdüse (6), **dadurch gekennzeichnet,** daß zwischen der Texturierdüse (6) und dem zweiten Lieferwerk (10) ein Falschdrallgeber (9) angeordnet ist, dessen Umlenkkörper ein um seine Achse drehbar gelagerter Drallstift (13) ist, dessen Achse geneigt zur Transportrichtung der Fäden (1,2,3) verläuft und dessen Durchmesser größer als 4 mm ist.

9. Vorrichtung nach Anspruch 7, dadurch gekennzeichnet, daß der Falschdrallgeber (9) in seinem Abstand zur Texturierdüse (6) einstellbar ist.

## Claims

1. Process for air texturing threads made from glass fibres in which the threads are fed into a first delivery device, from there through a texturing nozzle and finally into a second delivery device, **characterised** in that the threads enter the first delivery device separately or plied and that a false twist is applied to the threads at least in the area between the inlet to the texturing nozzle and its outlet, binding all of the threads together to form a single unit.

2. Process in accordance with claim 1, characterised in that between the texturing nozzle and the second delivery device the threads pass over a false-twisting device, which applies a twist to the threads in the area between the first delivery device and the false-twisting device.

3. Process in accordance with claim 1 or 2, characterised in that a twist of up to 150 T/m is applied to the yarn in the area of the texturing nozzle.

4. Process in accordance with one of the preceding claims, characterised in that a twist of less than 100 T/m is applied to the yarn in the area of the texturing nozzle.

5. Process in accordance with one of the preceding claims, characterised in that a Z or S-shaped turn is applied to the yarn in the area of the texturing nozzle.

6. Process in accordance with one of the preceding claims, characterised in that twisted and/or non-twisted threads are fed into the first delivery device.

7. Process in accordance with one of the preceding claims, characterised in that several threads, differing from each other in material and/or twist, are fed into the first delivery device.

8. Device for carrying out the process in accordance with one of the preceding claims with a first and a second delivery device and a texturing nozzle located between them, **characterised** in that between the texturing nozzle (6) and the second delivery device (10) a false-twisting device (9) is provided with a deflecting body in the form of a twisting pin (13) rotating around its axis, with its axle being inclined towards the direction of transport of the yarn and having a diameter larger than 4 mm.

9. Device in accordance with claim 7, characterised in that the distance of the false-twisting device (9) to the texturing nozzle (6) is adjustable.

## Revendications

1. Procédé pour la texturation à l'air de fils (1,2,3) en fibre de verre dans lequel les fils (1,2,3) passent dans un premier dispositif d'alimentation (4), passent ensuite dans une tubulure de texturation (6) et finalement à travers un deuxième dispositif d'alimentation (10) **caractérisé en ce que** les fils (1,2,3) sont envoyés séparément ou tordus dans le premier dispositif d'alimentation (4), et que les fils (1,2,3) subissent une fausse torsion au moins dans la zone entre l'entrée de la tubulure de texturation (6) et sa sortie, de sorte que l'ensemble des fils (1,2,3) se rassemble en une seule unité.

2. Procédé selon la revendication 1, caractérisé en ce que les fils (1,2,3) passent sur un dispositif de fausse torsion (9) entre la tubulure de texturation (6) et le second dispositif d'alimentation (10), dispositif de fausse torsion (9) qui applique une torsion aux fils (1,2,3) dans la zone entre le premier dispositif d'alimentation (4) et le dispositif de fausse torsion (9).

3. Procédé selon la revendication 1 ou 2, caractérisé en ce que le fil subit une torsion allant jusqu'à 150 t/m dans la zone de la tubulure de texturation (6).

4. Procédé selon l'une des revendications ci-dessus, caractérisé en ce que le fil subit une torsion inférieure à 100 t/m dans la zone de la tubulure de texturation (6).

5. Procédé selon l'une des revendications ci-dessus, caractérisé en ce que le fil reçoit une torsion de type Z ou de type S dans la zone de la tubulure de texturation (6).

6. Procédé selon l'une des revendications ci-dessus, caractérisé en ce que les fils (1,2,3) tordus et/ou non tordus sont envoyés au premier dispositif d'alimentation.

7. Procédé selon l'une des revendications ci-dessus, caractérisé en ce que plusieurs fils (1,2,3) se différenciant l'un de l'autre par leur matière et/ou leur torsion sont envoyés au premier dispositif d'alimentation (4).

8. Dispositif pour la mise en oeuvre du procédé selon l'une des revendications ci-dessus, composé d'un premier (4) et d'un deuxième (10) dispositif d'alimentation et d'une tubulure de texturation (6) située entre ceux-ci, **caractérisé en ce qu**'un dispositif de fausse torsion (9) est placé entre la tubulure de texturation (6) et le deuxième dispositif d'alimentation (10), dispositif de fausse torsion (9) dont le corps de détorsion est une tige de torsion (13) mobile autour de son axe, dont l'axe bouge dans un sens incliné par rapport à la direction du transport des fils (1,2,3) et dont le diamètre est supérieur à 4 mm.

9. Dispositif selon la revendication 7, caractérisé en ce que l'espace entre le dispositif de fausse torsion (9) et la tubulure de texturation (6) est réglable.
